# EUROPÄISCHE PATENTSCHRIFT

(11) **EP 1 253 257 B1**
(45) Veröffentlichungstag und Bekanntmachung des Hinweises auf die Patenterteilung: **17.11.2004**
(21) Anmeldenummer: 01110518.6
(22) Anmeldetag: 28.04.2001
(51) Int. Cl.: E04C 2/296, E04C 2/40

(54) **Verfahren zur Herstellung eines Flächenelementes**
Method for making a flat element
Procédé de production d'un élément plat

(43) Veröffentlichungstag der Anmeldung: 30.10.2002
(73) Patentinhaber: Unidek Group B.V., 5421 XL Gemert (NL)
(72) Erfinder: Van Dijk, H.J.M., 5421 ZP Gemert (NL)
(74) Vertreter: Hooiveld, Arjen Jan Winfried

(56) Entgegenhaltungen:
- DE-U- 29 914 195
- US-A- 3 917 775

## Beschreibung

Die Erfindung betrifft ein Verfahren zur Herstellung eines Flächenelementes für eine Wand oder für einen Boden oder für ein Dach. - Die erfindungsgemäßen Flächenelemente werden insbesondere beim Bau von Gebäuden eingesetzt. Dass ein erfindungsgemäßes Flächenelement für eine Wand eingesetzt wird, meint im Rahmen der Erfindung auch, dass das Flächenelement für den Bau einer Fassade verwendet wird. Der Begriff Boden meint im Übrigen vor allem einen Fußboden.

Die aus der Praxis bekannten Verfahren zur Herstellung von Flächenelementen für Wände oder Dächer arbeiten in der Regel mit komplexen und aufwendigen Vorrichtungen, siehe dazu DE 29914195 U. Wenn spezielle Größen von Flächenelementen hergestellt werden sollen, sind aufwendige und kostspielige Umrüstmaßnahmen an der Vorrichtung erforderlich. Die nach dem bekannten Verfahren hergestellten Flächenelemente zeichnen sich oftmals auch durch beachtliche Nachteile aus. So lassen viele Flächenelemente im Hinblick auf ihre mechanische Stabilität oder bezüglich ihrer Wärmeisolierung und Schallisolierung zu wünschen übrig. Außerdem handelt es sich bei vielen Flächenelementen um in nachteilhafter Weise gewichtsmäßig schwere Aggregate.

Demgegenüber liegt der Erfindung das technische Problem zugrunde, ein Verfahren der eingangs genannten Art anzugeben, das einfach und kostengünstig durchführbar ist und mit dem auch auf wenig aufwendige Weise unterschiedliche Größen von Flächenelementen hergestellt werden können, welche Flächenelemente nichtsdestoweniger allen Anforderungen genügen.

Zur Lösung dieses technischen Problems lehrt die Erfindung ein Verfahren zur Herstellung eines Flächenelementes für eine Wand oder für ein Dach,
wobei eine Mehrzahl von Sandwichplatten hergestellt wird und wobei zur Herstellung einer Sandwichplatte zumindest eine Isolierplatte auf eine untere Deckplatte aufgebracht wird und wobei eine obere Deckplatte auf die Isolierplatte aufgebracht wird,
wobei die einzelnen Sandwichplatten miteinander über ihre Seitenkanten zu einer Sandwichbahn verbunden werden
und wobei die Sandwichbahn anschließend zu den einzelnen Flächenelementen zerschnitten oder zersägt wird.

Mit dem erfindungsgemäßen Verfahren werden also Wandelemente und/oder Dachelemente für Gebäude hergestellt, die aus zwei Deckplatten und zumindest einer zwischen den Deckplatten angeordneten Isolierplatte bestehen. Zur Bildung der Sandwichbahn werden die einzelnen Sandwichplatten gleichsam zu einer Reihe aneinandergefügt und über ihre Seitenkanten miteinander verbunden. Zweckmäßigerweise entspricht also die Breite einer Sandwichplatte auch der Breite der Sandwichbahn. Es liegt im Übrigen im Rahmen der Erfindung, dass die Sandwichplatten in der Draufsicht rechteckförmig ausgebildet sind. Durch das Aneinanderfügen der einzelnen Sandwichplatten wird zunächst gleichsam eine unendliche Sandwichbahn angefertigt, aus der dann letztendlich die einzelnen Flächenelemente in der entsprechend gewünschten Größe bzw. Länge geschnitten bzw. gesägt werden. Die Breite der Sandwichbahn beträgt vorzugsweise 2.000 bis 12.000 mm, bevorzugt 3.000 bis 10.000 mm. Hierbei handelt es sich auch um die Breite einer Sandwichplatte. Die Dicke der Sandwichbahn beträgt zweckmäßigerweise 100 bis 600 mm, bevorzugt maximal 300 mm.

Nach sehr bevorzugter Ausführungsform der Erfindung wird für die unteren Deckplatten und/oder für die oberen Deckplatten eine Plattenart aus der Gruppe "Gipsplatten, Holzwerkstoffplatten, Vermikulitplatten" eingesetzt. Grundsätzlich liegt es im Rahmen der Erfindung, dass die unteren Deckplatten und/oder die oberen Deckplatten aus allen möglichen Bauplattenmaterialien bestehen können. Nach einer Ausführungsform der Erfindung ist die untere Deckplatte und/oder ist die obere Deckplatte als Holzspanplatte ausgebildet. Nach einer besonderen Ausführungsform sind die unteren Deckplatten und/oder sind die oberen Deckplatten als OSB-Platten ausgeführt. OSB steht für Oriented Strand Board. Es liegt auch im Rahmen der Erfindung, Gipskartonplatten und/oder Zementfaserplatten für die unteren Deckplatten und/oder für die oberen Deckplatten zu verwenden. Die Dicke der unteren Deckplatte und/oder der oberen Deckplatte beträgt vorzugsweise 3 bis 35 mm, bevorzugt 7 bis 30 mm.

Nach sehr bevorzugter Ausführungsform, der im Rahmen der Erfindung ganz besondere Bedeutung zukommt, werden als Isolierplatten Platten aus geschäumtem Kunststoff, vorzugsweise aus geschäumtem Polystyrol (EPS) verwendet. Die Dicke der Isolierplatten beträgt zweckmäßigerweise 100 bis 500 mm, bevorzugt 100 bis 200 mm. Die Mindestdicke der Isolierplatten beträgt bevorzugt 120 mm.

Vorzugsweise werden die unteren Deckplatten mit den Isolierplatten mittels eines Klebers verbunden. Bevorzugt werden die oberen Deckplatten mit den Isolierplatten mittels eines Klebers verbunden. Nach sehr bevorzugter Ausführungsform werden sowohl die unteren Deckplatten als auch die oberen Deckplatten mit den Isolierplatten verklebt. Zum Verkleben der unteren Deckplatten und/oder der oberen Deckplatten mit den Isolierplatten wird vorzugsweise ein Polyurethankleber eingesetzt. Es liegt im Rahmen der Erfindung, dass dabei ein Polyurethan-Einkomponentenkleber oder ein Polyurethan-Zweikomponentenkleber verwendet wird.

Nach sehr bevorzugter Ausführungsform, der im Rahmen der Erfindung ganz besondere Bedeutung zukommt, wird ein Aggregat aus einer unteren Deckplatte, aus zumindest einer Isolierplatte und aus einer oberen Deckplatte zu einer Sandwichplatte gepresst. Das Pressen erfolgt dabei zweckmäßigerweise mit Hilfe von Walzen.

Vorzugsweise werden beim Einfügen einer Isolierplatte zwischen unterer und oberer Deckplatte an zwei gegenüberliegenden Seiten der Isolierplatte Verstärkungsrippen eingebracht. Die Verstärkungsrippen bestehen bevorzugt aus Holz. Zweckmäßigerweise erstrecken sich die Verstärkungsrippen von der unteren Deckplatte bis zur oberen Deckplatte und somit über die gesamte Höhe der Isolierplatte. Vorzugsweise werden die Verstärkungsrippen mit Hilfe eines Klebers mit der Isolierplatte verbunden. Hierzu wird zweckmäßigerweise Kleber an den entsprechenden Seitenkanten der Isolierplatte aufgebracht.

Nach einer Ausführungsform der Erfindung werden die Verstärkungsrippen quer zur Längsrichtung der Sandwichbahn angeordnet und die Verstärkungsrippen erstrecken sich dabei vorzugsweise über die gesamte Breite der Sandwichbahn. Zweckmäßigerweise weisen die Verstärkungsrippen dabei bezüglich der Längsrichtung der Sandwichbahn einen Abstand von 500 bis 800 mm, vorzugsweise von 600 bis 700 mm, beispielsweise einen Abstand von 650 mm voneinander auf. - Grundsätzlich liegt es auch im Rahmen der Erfindung, die Verstärkungsrippen in Längsrichtung der Sandwichbahn bzw. parallel zur Längsrichtung der Sandwichbahn anzuordnen.

Vorzugsweise werden die Sandwichplatten an ihren Seitenkanten mit Hilfe eines Klebers miteinander zu der Sandwichbahn verbunden. Mit anderen Worten werden die Seitenkanten von zwei Sandwichplatten mit Hilfe eines Klebers miteinander verbunden.

Eine erfindungsgemäße Sandwichbahn wird nach sehr bevorzugter Ausführungsform in einer Fertigungsstraße hergestellt. Zunächst werden zweckmäßigerweise die unteren Deckplatten in die Fertigungsstraße eingeführt. Dann werden zweckmäßigerweise jeweils vier Seiten einer Isolierplatte mit Kleber, vorzugsweise Polyurethankleber bestrichen und die Isolierplatte wird bevorzugt mit zwei Verstärkungsrippen auf einer unteren Deckplatte aufgebracht. Auf die Oberseite der Isolierplatte bzw. der Isolierplatten wird dann eine obere Deckplatte aufgeklebt. Das Aggregat aus unterer Deckplatte, Isolierplatte bzw. Isolierplatten und oberer Deckplatte wird dann mit Hilfe von Walzen zu der Sandwichplatte gepresst und weiter geschoben. Danach wird in der beschriebenen Weise eine weitere Sandwichplatte hergestellt und beide vorgenannten Sandwichplatten werden dann mit Hilfe eines Klebers über ihre Seitenkanten miteinander verbunden. So entsteht letztendlich eine gleichsam unendliche Sandwichbahn mit einer vorgegebenen Breite. Die Sandwichbahn kann dann zu den einzelnen erfindungsgemäßen Flächenelementen zersägt werden, wobei die Länge der Flächenelemente individuell gewählt bzw. eingestellt werden kann.

Die erfindungsgemäßen Flächenelemente können sehr variabel eingesetzt werden. So können sie beispielsweise als flaches oder auch als abschüssiges Dachelement verwendet werden. Die Flächenelemente können Innenfassadenelemente und Außenfassadenelemente bilden sowie auch eine tragende Vertäfelung unter einem Fenster. Grundsätzlich können die Flächenelemente als Wandelemente eingesetzt werden. Es ist kein Problem, in die Flächenelemente spezielle Vorrichtungen bzw. Einrichtungen einzubringen oder besondere Randausführungen zu verwirklichen oder Aussparungen in den Flächenelementen vorzusehen.

Der Erfindung liegt die Erkenntnis zugrunde, dass mit dem erfindungsgemäßen Verfahren Flächenelemente mit individueller Größe bzw. mit speziellen gewünschten Maßen, in sehr einfacher und wenig aufwendiger Weise hergestellt werden können. In vorrichtungstechnischer Hinsicht sind keine zusätzlichen aufwendigen oder komplexen Geräte bzw. Apparate erforderlich. Im Gegensatz zu den aus dem Stand der Technik bekannten Maßnahmen sind auch keine unerwünschten Umrüstmaßnahmen notwendig, wenn Flächenelemente verschiedener Größe hintereinander hergestellt werden sollen. Die mit dem erfindungsgemäßen Verfahren gefertigten Flächenelemente genügen auch im Hinblick auf ihre mechanischen Eigenschaften sowie in isoliertechnischer Hinsicht allen Anforderungen.

Nachfolgend wird die Erfindung anhand einer lediglich ein Ausführungsbeispiel darstellenden Zeichnung näher erläutert. Es zeigen in schematischer Darstellung:
- Fig. 1: ein erfindungsgemäßes Flächenelement und
- Fig. 2: den Gegenstand nach Fig. 1 in einer anderen Ausführungsform.

Die Fig. 1 und 2 zeigen jeweils ein erfindungsgemäßes Flächenelement für eine Wand oder für einen Boden oder für ein Dach, das nach dem erfindungsgemäßen Verfahren herstellt wurde. Ein solches Flächenelement wurde von einer nicht dargestellten gleichsam unendlichen Sandwichbahn durch Sägen abgetrennt. Das Flächenelement besteht aus einer unteren Deckplatte 1 sowie aus einer oberen Deckplatte 2, die vorzugsweise und im Ausführungsbeispiel als Holzspanplatten ausgebildet sind. Zwischen den Deckplatten 1, 2 sind Isolierplatten 3 zwischengeschaltet, die vorzugsweise und im Ausführungsbeispiel aus geschäumtem Polystyrol (EPS) bestehen. Die Deckplatten 1, 2 sind mit den Isolierplatten 3 mittels eines Klebers verbunden. Die Isolierplatten 3 sind nach bevorzugter Ausführungsform der Erfindung und im Ausführungsbeispiel durch Verstärkungsrippen 4 voneinander getrennt, die zweckmäßigerweise aus Holz bestehen. - Im Ausführungsbeispiel nach Fig. 2 ist in der Mitte des Flächenelementes eine Aussparung 5 eingebracht worden, die beispielsweise als Fensteröffnung dienen kann.

## Patentansprüche

1. Verfahren zur Herstellung eines Flächenelementes für eine Wand oder für einen Boden oder für ein Dach,
wobei eine Mehrzahl von Sandwichplatten hergestellt wird und wobei zur Herstellung einer Sandwichplatte zumindest eine Isolierplatte (3) auf eine untere Deckplatte (1) aufgebracht wird und wobei eine obere Deckplatte (2) auf die Isolierplatte (3) aufgebracht wird,
wobei die einzelnen Sandwichplatten miteinander über ihre Seitenkanten zu einer Sandwichbahn verbunden werden
**dadurch gekennzeichnet, dass** die Sandwichbahn anschließend zu den einzelnen Flächenelementen zerschnitten oder zersägt wird.

2. Verfahren nach Anspruch 1, wobei für die unteren Deckplatten und/oder für die oberen Deckplatten eine Plattenart aus der Gruppe "Gipsplatten, Holzwerkstoffplatten, Vermikulitplatten" eingesetzt wird.

3. Verfahren nach einem der Ansprüche 1 oder 2, wobei als Isolierplatten Platten aus geschäumtem Kunststoff, vorzugsweise aus geschäumtem Polystyrol verwendet werden.

4. Verfahren nach einem der Ansprüche 1 bis 3, wobei die unteren Deckplatten mit den Isolierplatten mittels eines Klebers verbunden werden.

5. Verfahren nach einem der Ansprüche 1 bis 4, wobei die oberen Deckplatten mit den Isolierplatten mittels eines Klebers verbunden werden.

6. Verfahren nach einem der Ansprüche 4 oder 5, wobei als Kleber ein Polyurethan-Kleber eingesetzt wird.

7. Verfahren nach einem der Ansprüche 1 bis 6, wobei ein Aggregat aus einer unteren Deckplatte, aus zumindest einer Isolierplatte und aus einer oberen Deckplatte zu einer Sandwichplatte gepresst wird.

8. Verfahren nach einem der Ansprüche 1 bis 7, wobei beim Einfügen einer Isolierplatte (3) zwischen unterer und oberer Deckplatte (1, 2) an zwei gegenüberliegenden Seiten der Isolierplatte (3) Verstärkungsrippen (4) eingebracht werden.

9. Verfahren nach Anspruch 8, wobei die Verstärkungsrippen (4) quer zur Längsrichtung der Sandwichbahn angeordnet werden und sich über die gesamte Breite der Sandwichbahn erstrecken.

10. Verfahren nach einem der Ansprüche 1 bis 9, wobei die Sandwichplatten an ihren Seitenkanten mit Hilfe eines Klebers miteinander zu der Sandwichbahn verbunden werden.

## Claims

1. Method for manufacturing a flat surface element for a wall or for a floor or for a roof,
wherein a plurality of sandwich plates is produced and wherein to produce a sandwich plate at least one insulating plate (3) is placed on a lower cover plate (1) and wherein an upper cover plate (2) is placed on the insulating plate (3) ,
wherein the individual sandwich plates are joined to one another by their lateral edges to form a sandwich web,
**characterized in that** the sandwich web is subsequently cut up or sawn up into the individual flat surface elements.

2. Method according to claim 1, wherein for the lower cover plates and/or for the upper cover plates a panel type selected from the group: "gypsum panels, derived timber product panels, vermiculite panels" is employed.

3. Method according to one of claims 1 or 2, wherein for the insulating plates panels of expanded foam plastic, preferably of expanded polystyrene, are used.

4. Method according to one of claims 1 to 3, wherein the lower cover plates are joined to the insulating plates by means of an adhesive.

5. Method according to one of claims 1 to 4, wherein the upper cover plates are joined to the insulating plates by means of an adhesive.

6. Method according to one of claims 4 or 5, wherein a polyurethane adhesive is employed as the adhesive.

7. Method according to one of claims 1 to 6, wherein an assembly composed of a lower cover plate, of at least one insulating plate and of an upper cover plate is pressed to form a sandwich plate.

8. Method according to one of claims 1 to 7, wherein during insertion of an insulating plate (3) between the lower and the upper cover plate (1, 2) reinforcing ribs (4) are introduced on two opposite sides of the insulating plate (3).

9. Method according to claim 8, wherein the reinforcing ribs (4) are arranged transversely relative to the longitudinal direction of the sandwich web and extend over the entire width of the sandwich web.

10. Method according to one of claims 1 to 9, wherein the sandwich plates are joined to one another by their side edges to form the sandwich web with the aid of an adhesive.

## Revendications

1. Procédé de fabrication d'un élément de surface destiné à un mur ou un plancher ou un toit, dans lequel
on fabrique une pluralité de panneaux sandwich et, pour fabriquer un panneau sandwich, on place au moins un panneau isolant (3) sur un panneau de recouvrement inférieur (1) et un panneau de recouvrement supérieur (2) sur le panneau isolant (3),
les panneaux sandwich individuels étant reliés entre eux au niveau de leurs bords latéraux pour donner une bande sandwich,
**caractérisé en ce que** la bande sandwich est ensuite découpée ou sciée pour donner des éléments de surface individuels.

2. Procédé selon la revendication 1, dans lequel un type de panneau sélectionné dans le groupe constitué par des panneaux de plâtre, des panneaux de bois, des panneaux de vermiculite est utilisé pour les panneaux de recouvrement inférieurs et pour les panneaux de recouvrement supérieurs.

3. Procédé selon l'une des revendications 1 ou 2, dans lequel il est utilisé comme panneau isolant des panneaux en matière plastique alvéolaire, avantageusement en polystyrène alvéolaire.

4. Procédé selon l'une des revendications 1 à 3, dans lequel les panneaux de recouvrement inférieurs sont reliés aux panneaux isolants avec une colle.

5. Procédé selon l'une des revendications 1 à 4, dans lequel les panneaux de recouvrement supérieurs sont reliés aux panneaux isolants avec une colle.

6. Procédé selon l'une des revendications 4 ou 5, dans lequel la colle utilisée est une colle de polyuréthanne.

7. Procédé selon l'une des revendications 1 à 6, dans lequel une unité constituée d'un panneau de recouvrement inférieur, d'au moins un panneau isolant et d'un panneau de recouvrement supérieur est pressée pour donner le panneau sandwich.

8. Procédé selon l'une des revendications 1 à 7, dans lequel des nervures de renforcement (4) sont introduites au niveau de deux côtés opposés du panneau isolant (3) lors de l'insertion d'un panneau isolant (3) entre des panneaux de recouvrement inférieurs et inférieurs (1, 2).

9. Procédé selon la revendication 8, dans lequel des nervures de renforcement (4) sont disposées transversalement à la direction longitudinale de la bande sandwich et s'étendent sur toute la largeur de la bande sandwich.

10. Procédé selon l'une des revendications 1 à 9, dans lequel les panneaux sandwich sont reliés entre eux au niveau de leurs bords latéraux avec une colle pour donner la bande sandwich.
